# EUROPÄISCHE PATENTSCHRIFT

(11) **EP 0 054 973 B1**
(45) Veröffentlichungstag und Bekanntmachung des Hinweises auf die Patenterteilung: **21.11.1985**
(21) Anmeldenummer: 81110742.4
(22) Anmeldetag: 23.12.1981
(51) Int. Cl.: B65H 16/04, B31B 1/98

(54) **Vorrichtung zum Herstellen von Schuppenbandrollen aus geschuppt übereinander abgelegten flachen flexiblen Gegenständen**
Device for producing rolls of flexible sheets wound in staggered overlapping formation
Dispositif de fabrication de rouleaux de bandes formées à partir de feuilles souples imbriqueés

(30) Priorität: 23.12.1980 DE 3048721; 08.09.1981 DE 3135575
(43) Veröffentlichungstag der Anmeldung: 30.06.1982
(73) Patentinhaber: Windmöller & Hölscher, D-49525 Lengerich (DE)
(72) Erfinder: Feldkämper, Richard, D-4540 Lengerich (DE)
(74) Vertreter: Lorenz, Eduard

## Beschreibung

Die Erfindung betrifft eine Vorrichtung zum Herstellen von Schuppenbandrollen aus geschuppt übereinander auf ein Förderband abgelegten flachen, flexiblen Gegenständen nach dem Oberbegriff des Patentanspruchs 1.

Bei einer aus der DE-OS 25 44 135 bekannten Vorrichtung dieser Art kommt es durch das Auswechseln der fertig gewickelten Schuppenban. drolle gegen einen neuen Wickelkern zu Betriebsunterbrechungen, die die Leistung der Anlage vermindern.

Aufgabe der Erfindung ist es daher, eine Vorrichtung nach dem Oberbegriff des Patentanspruchs 1 derart zu verbessern, daß sich der Austausch der jeweils fertig gewickelten Schuppenbandrolle gegen einen Wickelkern im wesentlichen ohne Betriebsunterbrechung einfach und schnell bewerkstelligen läßt.

Erfindungsgemäß wird diese Aufgabe durch die kennzeichnenden Merkmale des Patentanspruchs 1 gelöst.

Bei der erfindungsgemäßen Vorrichtung lassen sich die Schwenkarme einfach und schnell in der Weise hin- und herschieben, daß sich jeweils ein Zapfen in der Wickelposition befindet, während der andere außerhalb des Bandförderers liegt, so daß die fertig gewickelte Schuppenbandrolle abgenommen und ein neuer Wickelkern aufgesetzt werden kann. Durch die erfindungsgemäße Vorrichtung läßt sich daher der Ausnutzungsgrad der Maschinen wesentlich erhöhen und damit deren Leistung verbessern.

Weiterhin ist der Austausch der fertig gewickelten Schuppenbandrolle gegen einen neuen Wickelkern dadurch sehr vereinfacht, daß dieser neben dem die Schuppenbandrolle während ihres Wickelns antreibenden Förderband erfolgen kann.

Aus FR-A-16 04 539 ist eine Vorrichtung zum Abwickeln von Rollen aus Papier oder anderem bahnförmigem Material bekannt, bei der die Rolle zwischen schwenkbaren Armen gehalten wird, die mit miteinander fluchtenden, gegeneinander weisenden Zapfen versehen sind, die zur Halterung der Rolle beidseits von dieser in deren Wickelkern eingreifen. Bei dieser bekannten Vorrichtung sind die schwenkbaren Arme weder auf den diese lagernden Achsen axial verschieblich, noch sind die zur Aufnahme von zwei Rollen bestimmt.

Ein besonderes Problem bei der Entnahme der fertiggewickelten Schuppenbandrolle ist das vorübergehende Fixieren der Haltebänder bis zu dem Trennen von deren Vorratsrollen und dem Befestigen von deren Enden auf der fertiggewickelten Schuppenbandrolle selbst. In weiterer Ausgestaltung der Erfindung ist daher vorgesehen, daß im Bereich des Wickelkerns auf jedem der Schwenkarme ein radialer Träger befestigt ist, der auf den Umfang der jeweiligen Schuppenbandrolle im Bereich von dessen Haltebändern absenkbare und zu deren Fixieren andrückbare Klemmbacken trägt. Diese Klemmbacken werden betätigt, wenn nach dem Fertigwickeln der Schuppenbandrolle die Haltebänder noch ein- oder zweimal um die Schuppenbandrolle herumgewickelt worden sind. Sie werden zum Zwecke des Austausches der Schuppenbandrolle wieder gelüftet, wenn die Haltebänder von ihren Vorratsrollen abgetrennt und mit sich selbst auf der Schuppenbandrolle verknotet oder in sonstiger Weise befestigt sind.

Weitere vorteilhafte Ausgestaltungen der Erfindung sind in den Unteransprüchen beschrieben worden.

Ein Ausführungsbeispiel der Erfindung wird nachstehend anhand der Zeichnung näher erläutert. In dieser zeigt
Figur 1 eine Seitenansicht der Wickelvorrichtung in schematischer Darstellung,
Figur 2 eine Draufsicht auf die Wickelvorrichtung nach Fig. 1 und
Figur 3 eine Draufsicht auf die Einrichtung zum Andrücken der Haltebänder auf die fertig gewickelte Schuppenbandrolle.

Die aufzuwickelnden flachen Werkstücke oder Säcke werden in der aus Fig. ersichtlichen Weise in Schuppenformation auf einem Förderband der Wickelvorrichtung zugeführt. Da der Schuppenabstand.der ankommenden Werkstücke unter Umständen unterschiedlich ist, ist eine Einrichtung zur Vergleichmäßigung des Schuppenabstandes vorgesehen, damit eine gleichmäßig gewickelte Schuppenbandrolle gebildet werden kann. Diese Einrichtung weist eine Andrücksrolle 25 auf. Auf der gegenüberliegenden Seite, also unterhalb der Schuppe, ist ein Fühler 26 angeordnet, der die Werkstückenden abtastet, dessen Impulse an eine elektrische Zwischenschaltung 27 weitergegeben werden.

Die Schuppe wird nach der Abtastung durch den Fühler 26 auf ein endloses, aus einzelnen Gurten gebildetes Förderband 28 abgeworfen, das über die Rollen 29 bis 34 läuft, die in einem schwenkbaren Gestell 35 drehbar gelagert sind. Am Gestell 35 ist auch die Antriebswalze 36 befestigt, über das die Trume zu den Rollen 29 zurückgeführt werden. Das Gestell 35 ist um die Achse der Rollen 31 schwenkbar gelagert und wird etwa unter der zu wickelnden Vorratsrolle 37 durch Pneumatikzylinder 38 abgestützt, die die Aufgabe haben, das Gestell 35 der Vorratsrolle 37 nachzuführen, um Unrundheiten der Vorratsrolle 37, die während des Wickelns auftreten können, auszugleichen. Außerdem ist eine Vorratswelle 39 auf flurfester Lagerung vorgesehen, von der Haltebänder 40 abgezogen werden, die in bekannter Weise in Lagen mit den Werkstücken auf der Vorratsrolle 37 aufgewickelt werden.

Die Achse der Antriebswalze 36 ist mit einem Drehimpulsgeber 41 ausgestattet, dessen Impulse auf einen Zähler 42 eingegeben werden. Der Zähler 42 und der nicht dargestellte Antriebsmotor der Antriebswalze 36 sind mit der Zwischenschaltung 27 elektrisch verbunden. Der Zähler 42 kann auf eine vorbestimmte Zahl eingestellt werden und ist so geschaltet, daß der Antriebsmotor nach Erreichen dieser Zahl stillgesetzt wird. Die vorbestimmte Zahl wird etwas größer gewählt als dem beabsichtigten Schuppenband entspricht. Durch den Fühler 26 wird beim Vorbeigang eines Werkstückendes der Zähler 42 auf Null zurückgestellt. Bleibt also ein Werkstück aus, so daß der Zähler 42 die vorbestimmte Zahl erreicht, wird das Förderband 28 stillgesetzt und es beginnt erst dann wieder nach Durchlauf des nächsten Werkstücks anzulaufen. Daher wird auf dem Förderband 28 annähernd gleicher Schuppenabstand erzielt.

Der Kern 45 der Vorratsrolle 37 wird durch einen Zapfen 46 gehalten, der im freien Ende eines Hebels 47 befestigt ist. Das andere Ende des Hebels 47 ist auf einer Buchse 48 zusammen mit einem zweiten Hebelarm 49 drehbar gelagert. Der Hebelarm 49 trägt einen dem Zapfen 46 entsprechenden Zapfen 50 an seinem freien Ende, der jedoch sich in entgegengesetzter Richtung erstreckt. An die Hebelarme 47 und 49 sind Druckmittelzylinder 51, 52 angelenkt, mit denen sie bzw. die Vorratsrolle 37 auf das Förderband 28 abgesenkt und von dort angehoben werden können.

Die Buchse 48 ist leichtgängig längsverschieblich auf einer Achse 53 gelagert, die in einem beidseitig neben dem Förderband 28 angeordneten Ständer 54 befestigt ist. Mit der Buchse 48 ist ein Führungsteil 55 durch einen Steg 56 verbunden. Auf dem Führungsteil 55 ist lose drehbar eine Rolle 57 angebracht, die in einem U-Eisen 58 läuft, das die beiden Ständer 54 verbindet. Die freien Enden der Druckmittelzylinder 51, 52 sind am Führungsteil 56 angelenkt. Die Buchse 48 kann nun mit den Hebeln 47, 49 verschoben werden, so daß einmal der Zapfen 46 sich über dem Förderband 28 und der Zapfen 50 sich außerhalb des Aufwickelbereiches befindet. Während auf dem Zapfen 46 eine neue Vorratsrolle 37 aufgewickelt wird, kann die fertige Vorratsrolle vom Zapfen 50 abgenommen und ein neuer Kern 45 vorbereitet werden. Nach dem Fertigstellen der Vorratsrolle 37 auf dem Zapfen 46 wird diese mittels des Druckmittelzylinders 51 von dem Förderband 28 abgehoben und die Buchse 48 in ihre andere Extremstellung verschoben sowie die Vorratsrolle 37 auf dem Hallenboden abgesenkt und vom Zapfen 46 abgezogen.

Bei den die Hebel 47, 49 mit dem schlittenförmigen Führungsteil 55 verbindenden Druckmittelzylindern 51, 52 handelt es sich um hydraulische Kolben-Zylinder-Einheiten, während die über das rahmenförmige Gestell 35 laufenden Förderbänder durch einen Pneumatikzylinder 38 an den Wickelkern bzw. die sich bildende Schuppenbandrolle 37 angedrückt werden. Der Pneumatikzylinder 38 hat etwa einen Hub von 100 mm und wird dadurch in seiner Mittellage gehalten, daß die Hydraulikzylinder 51, 52 die Hebel 47, 49 entsprechend dem Wickelfortschritt anheben. Die Hydraulikzylinder 51, 52 können dadurch betätigt werden, daß der Pneumatikzylinder mit einem Endschalter versehen ist. Der Pneumatikzylinder 38 hat gute federnde Eigenschaften, so daß er Unrundheiten der sich bildenden Schuppenbandrolle 37 auszugleichen vermag.

Nachdem die Rolle 37 ihren vorgesehenen Durchmesser erreicht hat, werden die Haltebänder 40 noch ca. zwei weitere Umdrehungen um die Rolle 37 gewickelt. Danach wird die Preßeinrichtung 60 eingeschaltet und diese hält die Bänder 40 fest, wenn die Rolle von den Preßbändern bzw. dem Schuppenband 33, 28 abgehoben wird. Die manuelle Fixierung der Bändchen erfolgt erst, wenn die leere Rolle in der Aufnahmestation liegt.

Die Preßeinrichtung 60 ist auf einem Arm 61 montiert, der mit dem Hebel 47 fest verbunden ist. Am Arm 61 ist ein Querträger 62 befestigt, an dessen freiem Ende ein Druckzylinder 63 angelenkt ist. Die Kolbenstange des Druckzylinders 63 ist an einem Hebel 64 angelenkt. Ein Ende des Hebels 64 ist mit einem Bock 65 gelenkig verbunden. Mit dem anderen Ende des Hebels 64 ist eine Traverse 66 wippenartig gelenkig verbunden, an der Druckstücke 67 angelenkt sind, die auf die um die Vorratsrolle 37 herumgewickelten Haltebänder 50 bei Betätigen des Druckzylinders 63 drücken können.

Der Bock 65 umfaßt hälftig den Arm 61. Auf gleicher Höhe am Arm 61 sitzt ein zweiter, symmetrisch zum Bock 65 ausgebildeter Bock 68, der mit dem Bock 65 durch Schrauben 69 verbunden und zusammen mit ihm auf den Arm 61 aufgeklemmt ist.

Eine entsprechend ausgebildete zweite Preßeinrichtung 60 ist auf dem Arm 49 angeordnet. Diese ist jedoch in Fig. 2 nicht dargestellt.

## Patentansprüche

1. Vorrichtung zum Herstellen von Schuppenbandrollen (37) aus geschuppt übereinander auf ein Förderband (28) abgelegten flachen, flexiblen Gegenständen, wie Säcken oder Sackwerkstücken, mit einem im Maschinengestell (54) gelagerten Wickelkern (45), auf dem mindestens ein von einer Vorratsrolle (39) abgezogenes Halteband (40), das sich beim Aufwickeln des Schuppenbandes von oben her haltend über dieses spannt, befestigt ist, mit einem die Werkstücke zuführenden Bandförderer, der aus einem mindestens an entgegengesetzten Enden Rollen (32, 33) tragenden Rahmen besteht, der um die Achse der ersten Rolle (32) schwenkbar ist und über dessen Rollen ein angetriebenes, endloses Förderband (28) läuft, mit einer Einrichtung (38) zum Anstellen des Rahmens an den Wickelkern (45) bzw. die sich auf diesem bildende Schuppenbandrolle (37) zu deren Antrieb durch dessen endloses Förderband (28) und mit einer die geschuppt übereinander liegenden Gegenstände dem Bandförderer zuführenden Fördereinrichtung, dadurch gekennzeichnet, daß auf einer quer zu dem Bandförderer (28) angeordneten Achse (53) längsverschieblich zwei spiegelbildlich zueinander angeordnete Schwenkarme (47, 49) gelagert sind, die an ihren Enden je einen einen Wickelkern (45) aufnehmenden, nach außen weisenden Zapfen (46, 50) tragen, und daß im Wechsel jeweils ein Zapfen (46, 50) zur Aufnahme des mit dem Bandförderer (28) fluchtenden Wickelkerns (45) der gerade zu wickelnden Rolle (37) und der andere dem Austausch der fertig gewickelten Schuppenbandrolle (37) gegen einen neuen Wickelkern (35) dient.

2. Vorrichtung nach Anspruch 1, dadurch gekennzeichnet, daß die Schwenkarme (47, 49) mit hydraulischen Kolben-Zylinder-Einheiten (51, 52) gelenkig verbunden sind, deren anderen Enden mit einem Schlitten (55) gelenkig verbunden sind, der in der Führung eines Trägers (58) verfahrbar ist, der oberhalb der Achse (53) und parallel zu dieser angeordnet ist.

3. Vorrichtung nach Anspruch 1 oder 2, dadurch gekennzeichnet, daß die Schwenkarme (47, 49) auf einer auf der Achse (53) verschieblichen Buchse (48) schwenkbar gelagert sind.

4. Vorrichtung nach einem der Ansprüche 1 bis 3, dadurch gekennzeichnet, daß im Bereich des Wickelkerns (45) auf jedem der Schwenkarme (47, 49) ein radialer Träger (61) befestigt ist, der auf den Umfang der jeweiligen Schuppenbandrolle (37) im Bereich von deren Haltebändern absenkbare und zu deren Fixieren andrückbare Klemmbacken (67) trägt.

5. Vorrichtung nach einem der vorstehenden Ansprüche, dadurch gekennzeichnet, daß zum Verfahren der Klemmbacken (67) Druckmittel-Kolben-Zylinder-Einheiten (63) vorgesehen sind.

6. Vorrichtung nach einem der vorstehenden Ansprüche, dadurch gekennzeichnet, daß die Klemmbacken (67) an den Enden eines wippenartig gelagerten zweiarmigen Hebels (66) angeordnet sind, der mittig an einem die Rolle (37) übergreifenden Hebel (64) gelagert ist, dessen anderes Ende an einem auf dem Träger (61) befestigten Bock (65) gelagert ist.

7. Vorrichtung nach Anspruch 6, dadurch gekennzeichnet, daß jede Klemmbacke (67) wippenartig gelenkig an den Enden des zweiarmigen Hebels (66) befestigt ist.

8. Vorrichtung nach einem der vorstehenden Ansprüche, dadurch gekennzeichnet, daß die Druckmittet-Kotben-Zytinder-Einheit (63) einerseits an dem Hebel (64) und andererseits an einem endseitig an dem Träger (61) befestigten Querträger (62) angelenkt ist.

9. Vorrichtung nach einem der vorstehenden Ansprüche, dadurch gekennzeichnet, daß der Bock (65) in unterschiedlichen Höhen auf dem Träger (61) festlegbar oder festklemmbar ist.

## Claims

1. Apparatus for making rolls of shingled strip (37) of flat flexible articles, such as sacks or sack workpieces, which are deposited in a shingled arrangement on a belt conveyor (28), comprising a reel hub (45), which is mounted in the machine frame (54), and to which at least one retaining strip (40) is secured, which is withdrawn from a supply roll (39) and during the winding of the shingled strip is held under tension against the shingled strip to retain the same, a belt conveyor for supplying the workpieces, which consists of a frame, which carries rollers (32, 33) at least at opposite ends and is pivoted on the axis of the first roller (32), and a driven endless conveyor belt (28) trained around the rollers of said frame, also comprising a device (38) for moving the frame into engagement with the reel hub (45) or with the roll of shingled strip (37) being formed on said reel hub so that the reel hub roll is driven by the endless conveyor belt (28), and a conveyor for delivering the shingled articles to the belt conveyor, characterized in that two pivoted arms (47, 49) arranged with mirror symmetry are longitudinally slidable mounted on an axle (53), which is transverse to the belt conveyor (28), each of said pivoted arms carries at its end an outwardly directed pin (46, 50) for receiving a reel hub (45), and the pins (46, 50) are used in alternation for receiving the reel hub (45) for the roll (37) to be wound at a time, which reel hub is aligned with the belt conveyor (28), and for a replacement of the completely wound roll of shingled strip (37) by a new reel hub (35).

2. Apparatus according to claim 1, characterized in that the pivoted arms (47, 49) are articulatedly connected to hydraulic piston-cylinder units (51, 52); which at their other ends are articulatedly connected to a carriage (55), which is movable in a track of a carrier (58), which is disposed above the axle (53) and is parallel thereto.

3. Apparatus according to claim 1 or 2, characterized in that the pivoted arms (47, 49) are pivoted on a bushing (48), which is slidable on the axle (53).

4. Apparatus according to any of claims 1 to 3, characterized in that a radial carrier (61) is secured to each of the pivoted arms (47, 49) adjacent to the reel hub (45) and carries gripping jaws (67), which are adapted to be lowered onto the periphery of the roll of shingled strip (37) adjacent to the retaining belts thereof and to be applied thereto under pressure to fix the same.

5. Apparatus according to any of the preceding claims, characterized in that fluid-operable piston cylinder units (63) are provided to move the gripping jaws (67).

6. Apparatus according to any of the preceding claims, characterized in that the gripping jaws (67) are mounted at the ends of a two-armed lever (66), which is mounted like a rocker on a lever (64), which extends over the roll (37) and which at its other end is mounted on a bracket (65), which is secured to the carrier (61).

7. Apparatus according to claim 6, characterized in that each gripping jaw (67) is pivoted like a rocker to the ends of the two-armed lever (66).

8. Apparatus according to any of the preceding claims, characterized in that the fluid-operable piston-cylinder unit (63) is pivoted at one end to the lever (64) and at its other end to a crosspiece (62), which at its end is secured to the carrier (61).

9. Apparatus according to any of the preceding claims, characterized in that the bracket (65) is adapted to be secured or clamped to the carrier (61) in different elevations.

## Revendications

1. Dispositif pour la fabrication de rouleaux de bande en écailles (37) d'articles plats souples tels que sacs ou pièces de sacs à usiner qui sont déposés en écailles sur une bande transporteuse (28), comprenant un noyau de bobinage (45) qui est monté sur le bâti de machine (54), sur lequel au moins une bande de fixation (40) se dévidant d'une bobine de réserve (39) est fixée, bande de fixation qui lors de l'embobinage de la bande en écailles se tend d'en haut en fixant la bande en écailles sur celle-ci, une bande transporteuse amenant les pièces à usiner, qui comprend un cadre portant au moins en ses extrémités opposées des rouleaux (32, 33), cadre qui peut être pivoté autour de l'axe du premier rouleau (32) et au-dessus des rouleaux duquel est entraînée une bande transporteuse (28) sans fin comprenant également un dispositif (38) pour mettre en contact le cadre avec le noyau de bobinage (45) ou le rouleau de bande en écailles (37) se formant sur ce dernier de manière à ce que la bobine est entraînée par la bande transporteuse (28), et un dispositif de transport pour délivrer les articles en écailles à la bande transporteuse caractérisé par le fait que deux bras pivotants (47, 49) sont disposés symétriquement inversés et montés de manière mobile dans le sens longitudinal sur un axe (53) qui est disposé en transversale par rapport à la bande transporteuse (28), chacun desdits bras pivotants portant en son extrémité une pointe (46, 50) dirigée vers l'extérieur pour recevoir un noyau de bobinage (45) et que les pointes (46, 50) servent alternativement à recevoir le noyau de bobinage (45) du rouleau (37) à former à l'instant, noyau de bobinage qui est aligné sur la bande transporteuse (28), et l'autre à remplacer le rouleau entièrement embobiné de bande en écailles (37) par un nouveau noyau de bobinage.

2. Dispositif selon la revendication 1 caractérisé par le fait que les bras pivotants (47, 49) sont raccordés par une articulation à des unités piston/cylindre hydrauliques (51, 52), qui en leur autre extrémité sont reliés par une articulation à un chariot (55) qui se déplace dans le guidage d'un support (58) disposé au-dessus de l'axe (53) et parallèlement à celui-ci.

3. Dispositif selon les revendications 1 ou 2 caractérisé par le fait que les bras pivotants (47, 49) pivotent sur un coussinet (48) qui se déplace sur l'axe (53).

4. Dispositif selon l'une des revendications 1 à 3 caractérisé par le fait qu'un support radial (61) est fixé à chacun des bras pivotants (47, 49) proches du noyau de bobinage (45) et porte des mâchoires de serrage (67) qui sont adaptées pour être abaissées sur la périphérie du rouleau de bande en écailles (37) au niveau des bandes de fixation et pour être appliquées à ce rouleau pour le fixer par pression.

5. Dispositif selon l'une des revendications précédentes caractérisé par le fait que des unités piston/cylindre (63) commandées par fluide sont prévues pour déplacer les mâchoires de serrage (67).

6. Dispositif selon l'une des revendications précédentes caractérisé par le fait que les mâchoires de serrage (67) sont montées aux extrémités d'un levier à double bras (66) qui est monté comme une bascule au centre d'un levier (64) qui s'étend sur le rouleau (37) et qui en son autre extrémité est monté sur un chevalet (65) qui est fixé au support (61).

7. Dispositif selon la revendication 6 caractérisé par le fait que chaque mâchoire de serrage (67) est fixée aux extrémités du levier à deux bras (66) par une articulation à la manière d'une bascule.

8. Dispositif selon l'une des revendications précédentes caractérisé par le fait que l'unité piston/cylindre fonctionnant au fluide (63) est raccordée par une articulation d'une part au levier (64) et d'autre part à un bras oscillant (62) qui en son extrémité est fixé par une articulation au support (61).

9. Dispositif selon l'une des revendications précédentes caractérisé par le fait que le chevalet (65) peut être fixé ou pincé à différentes hauteurs sur le support (61).
